# EUROPÄISCHE PATENTSCHRIFT

(11) **EP 2 097 253 B1**
(45) Veröffentlichungstag und Bekanntmachung des Hinweises auf die Patenterteilung: **23.01.2013**
(21) Anmeldenummer: 07788304.9
(22) Anmeldetag: 08.08.2007
(51) Int. Cl.: B30B 15/06, C11D 17/00, B30B 15/02

(54) **WASCH- ODER REINIGUNGSMITTELFORMKÖRPER**
DETERGENT OR CLEANING AGENT MOULDED BODIES
CORPS MOULÉS DE LESSIVE OU DE DÉTERGENT

(30) Priorität: 27.10.2006 DE 102006051530
(43) Veröffentlichungstag der Anmeldung: 09.09.2009
(73) Patentinhaber: Henkel AG & Co. KGaA, 40589 Düsseldorf (DE)
(72) Erfinder: HOLDERBAUM, Thomas, 40723 Hilden (DE); SUNDER, Matthias, 40593 Düsseldorf (DE); BURG, Birgit, 46519 Alpen (DE); REIMANN, Matthias, 40593 Düsseldorf (DE); DÜFFELS, Arno, 40479 Düsseldorf (DE)
(86) Internationale Anmeldenummer: PCT/EP2007/058212
(87) Internationale Veröffentlichungsnummer: WO 2008/049658

(56) Entgegenhaltungen:
- EP-A- 1 159 391
- EP-A- 1 845 153
- WO-A-99/41353
- DE-A1- 19 908 057
- DE-A1- 19 961 367
- DE-C1- 19 860 189
- GB-A- 2 276 345
- US-A- 3 557 003
- US-B1- 6 589 925

## Beschreibung

Die vorliegende Erfindung liegt auf dem Gebiet der kompakten Formkörper, die wasch- und reinigungsaktive Eigenschaften aufweisen. Solche Wasch- und Reinigungsmittelformkörper umfassen beispielsweise Waschmittelformkörper für das Waschen von Textilien, Reinigungsmittelformkörper für das maschinelle Geschirrspülen oder die Reinigung harter Oberflächen, Bleichmittelformkörper zum Einsatz in Wasch- oder Geschirrspülmaschinen, Wasserenthärtungsformkörper oder Fleckensalztabletten. Insbesondere betrifft die Erfindung Wasch- und Reinigungsmittelformkörper, die zum Reinigen von Geschirr in einer Haushaltsgeschirrspülmaschine eingesetzt und kurz als Reinigungsmitteltabletten oder Geschirrspülmitteltabletten bezeichnet werden, sowie Verfahren zu deren Herstellung.

Wasch- und Reinigungsmittelformkörper sind im Stand der Technik breit beschrieben und erfreuen sich beim Verbraucher wegen der einfachen Dosierung zunehmender Beliebtheit. Tablettierte Wasch- und Reinigungsmittel haben gegenüber pulverförmigen eine Reihe von Vorteilen: Sie sind einfacher zu dosieren und zu handhaben und haben aufgrund ihrer kompakten Struktur Vorteile bei der Lagerung und beim Transport. Auch in der Patentliteratur sind Wasch- und Reinigungsmittelformkörper folglich umfassend beschrieben. Ein Problem, das bei der Anwendung von wasch- und reinigungsaktiven Formkörpern immer wieder auftritt, ist die zu geringe Zerfalls- und Lösegeschwindigkeit der Formkörper unter Anwendungsbedingungen. Da hinreichend stabile, d.h. form- und bruchbeständige Formkörper nur durch verhältnismäßig hohe Pressdrucke hergestellt werden können, kommt es zu einer starken Verdichtung der Formkörperbestandteile und zu einer daraus folgenden verzögerten Desintegration des Formkörpers in der wässrigen Flotte und damit zu einer zu langsamen Freisetzung der Aktivsubstanzen im Wasch- bzw. Reinigungsvorgang.

Ein weiteres Problem, das insbesondere bei Wasch- und Reinigungsmitteltabletten auftritt, ist die oftmals unzureichende Stabilität dieser Tabletten gegen die Belastungen bei Verpackung, Transport und Handhabung, d.h: gegen Fall- und Stoßbeanspruchungen. Nach dem Verpressen werden die Tabletten auf Transportbändern der Verpackung zugeführt, wobei die Tabletten einzeln oder gruppiert mit einer Folie umhüllt und anschließend in Kartons verpackt werden. Beim Abfüllen trifft die Tablette auf einer annähernd parabelförmigen Wurfbahn aus dem Förderband der Folienumschlagmaschine auf die Kartonwand oder die bereits vorher eingefüllten Tabletten. Hier treten insbesondere bei rechteckigen Tabletten Kräfte in Längsrichtung der Tablette auf, die zu Kantenbruch- und Abrieberscheinungen führen können und das Erscheinungsbild des Formkörpers beeinträchtigen oder gar zu einer völligen Zerstörung der Formkörperstruktur führen.

Zur Überwindung der Dichotomie zwischen Härte, d.h. Transport- und Handhabungsstabilität, und leichtem Zerfall der Formkörper sind im Stand der Technik viele Lösungsansätze entwickelt worden. Ein insbesondere aus der Pharmazie bekannter und auf das Gebiet der Wasch- und Reinigungsmittelformkörper ausgedehnter Ansatz ist die Inkorporation bestimmter Desintegrationshilfsmittel, die den Zutritt von Wasser erleichtern oder bei Zutritt von Wasser quellen bzw. gasentwickelnd oder in anderer Form desintegrierend wirken. Andere Lösungsvorschläge aus der Patentliteratur beschreiben die Verpressung von Vorgemischen bestimmter Teilchengrößen, die Trennung einzelner Inhaltsstoffe von bestimmten anderen Inhaltsstoffen sowie die Beschichtung einzelner Inhaltsstoffe oder des gesamten Formkörpers mit Bindemitteln.

So beschreibt die EP 687 464 (Allphamed Arzneimittel-Gesellschaft) Brausetabletten, bestehend aus mindestens einem Wirkstoff oder einer Wirkstoffkombination, mindestens einem Bindemittel, ggf. Trägerstoffen wie Aromen, Farbstoffen, Duftstoffen, Weichmachern, Bleichmitteln und Brausezusätzen, wobei als Bindemittel Propylenglykol oder Glycerin, vorzugsweise in Mengen von 0,004 bis 2,5 Gew.-%, verwendet werden. Ebenfalls beansprucht werden Verfahren zur Herstellung dieser Brausetabletten. Nach den Aussagen dieser Schrift läßt sich mit der erfindungsgemäßen Lehre auch eine Waschmittel-Brausetablette herstellen, ohne dass die eingesetzten Bindemittel zu einem Kohlendioxidverlust bei den Brausezusätzen führen würde.

Die europäische Patentanmeldung EP 711 828 (Unilever) beschreibt Waschmitteltabletten, die Tensid(e), Gerüststoff(e) sowie ein Polymer enthalten, das als Binde- und Desintegrationshilfsmittel wirkt. Die in dieser Schrift offenbarten Bindemittel sollen bei Raumtemperatur fest sein und dem zu verpressenden Vorgemisch als Schmelze zugeführt werden. Bevorzugte Bindemittel sind dabei die höhermolekularen Polyethylenglycole.

Der Einsatz von festen Polyethylenglycolen wird auch in der deutschen Patentanmeldung DE 197 09 411.2 (Henkel) beschrieben. Diese Schrift lehrt synergistische Effekte zwischen den Polyethylen-glycolen und übertrockneten amorphen Silikaten.

Lösungen zum Problem der Friabilität bzw. Abriebstabilität von Wasch- und Reinigungsmittelformkörpern werden beispielsweise in der DE 198 41 146 (Henkel) offenbart. Nach der Lehre dieser Schrift wirkt sich der Zusatz von nichttensidischen, wasserlöslichen, flüssigen Bindemitteln zu den zu tablettierenden Mischungen positiv auf deren Abriebverhalten aus.

Allen Lösungsansätzen gemeinsam ist der Gedanke, die Inhaltsstoffe gezielt zu verändern bzw. spezielle Inhaltsstoffe einzuarbeiten, so dass die Tabletteneigenschaften positiv beeinflußt werden. Ein rezepturunabhängiger Lösungsansatz für die genannten Probleme wird im Stand der Technik nicht offenbart.

Der vorliegenden Erfindung lag nun die Aufgabe zugrunde, Wasch- oder Reinigungsmitteltabletten bereitzustellen, die sich bei vorgegebener Härte durch kurze Zerfallszeiten auszeichnen und sich somit auch über die Einspülkammer haushaltsüblicher Waschmaschinen dosieren lassen.

Zusätzlich zu diesen Anforderungen sollten die Formkörper dabei eine erhöhte Stabilität gegen Stoß- und Fallbelastungen aufweisen. Die entsprechenden Vorteile sollten dabei rezepturunabhängig erreicht werden, um auf aufwendige Vorkonfektionierungsschritte oder den Einsatz teurer Tablettierhitlsmittel nur zu diesem Zweck verzichten zu können.

Es wurde nun gefunden, dass der Oberflächengestaltung der Tabletten bei der Lösung der vorstehend genannten Probleme eine besondere Bedeutung zukommt

Gegenstand der vorliegenden Erfindung ist eine Wasch- oder Reinigungsmitteltablette aus verpresstem teilchenförmigem Material, umfassend eine Oberseite und eine Unterseite sowie mindestens eine die Ober- und Unterseite verbindende Seitenfläche, dadurch gekennzeichnet, dass die Tablettenmatrix eine heterogene Dichteverteilung aufweist, bei der die Dichte innerhalb einer Phase in wenigstens einer zur Unterseite der Tablette planparaltelsn Schnittebene vom Seitenrand der Tablette zum Zentrum der Tablette abnimmt, dadurch gekennzeichnet, dass die Oberseite eine konvexe Wölbung aufweist, die aus einer planen Oberseite herausragt, wobei der Wölbungsradius der gewölbten Oberphase zwischen 0,1 und 2 des maximalen Durchmessers der Unterseite der gewölbten Phase betragt und die konvexe Wölbung im Zentrum abgeflacht ist.

Eine erfindungsgemäße Tablette, nachfolgend auch als Formkörper bezeichnet, besitzt eine Ober- und eine Unterseite sowie eine bzw. mehrere Seitenflächen, Die Unterseite ist die Fläche der Tabletten, die beim Pressvorgang mit dem Unterstempel der Tablettenpresse In Berührung kommt, während die Oberseite diejenige Flache ist, die den Oberstempel der Tablettenpresse kontaktiert. Die Seitenflächen werden beim Pressvorgang von den Wänden der Matrize berührt, wobei eine runde bzw. ovale Tablette lediglich eine Seitenwand (die Zylindermantelfläche) besitzt, während mehreckige Tabletten eine der Anzahl der Ecken gleiche Anzahl an Seitenflächen besitzen. Erfindungsgemäß bevorzugt sind rechteckige Tabletten, welche vier Seitenflächen besitzen. Im Spezialfall der quadratischen Tablette sind alle vier Seitenflächen gleich groß, während sich bei Tabletten mit rechteckiger Ober- und Unterseite jeweils nur zwei Seitenflächen gleichen.

Gegenstand der vorliegenden Anmeldung sind folglich Wasch- oder Reinigungsmitteltabletten aus verpresstem teilchenförmigen Material, umfassend eine Unterseite bzw. Bodenfläche, einer der Unterseite bzw. Bodenfläche gegenüberliegende einphasige Oberseite sowie eine oder mehrere die Bodenfläche und die Oberseite verbindende Seiten- bzw. Mantelfläche(n), dadurch gekennzeichnet, dass die Oberseite der Tablette eine Vorwölbung, die Bodenfläche jedoch keine Vorwölbung, insbesondere keine der Vorwölbung der Oberseite komplementäre Vertiefung aufweist Die Oberseite des Formkörpers ist einphasig und schließt die Vorwölbung mit ein, weshalb es sich bei der Vorwölbung folglich nicht um einen auf die Oberseiten aufgesetzten oder in die Oberseite eingelassenen Kern handeln kann.

Die Bezeichnung "Wasch- oder Reinigungsmitteltablette" bezeichnet in der vorliegenden Anmeldung insbesondere solche Formkörper, die zur Durchführung einzelner Reinigungsgänge geeignet sind. Derartige Formkörper weisen vorzugsweise ein Gewicht zwischen 8 und 30 g, bevorzugt zwischen 10 und 26 g und insbesondere zwischen 12 und 20 g auf. Das Volumen der Formkörper liegt dabei üblicherweise im Bereich zwischen 5 und 40 ml bevorzugt zwischen 8 und 30 ml und insbesondere zwischen 12 und 20 ml.

Der Formkörper kann mittels einer Dosierhilfe oder aber durch einfaches Einbringen in den Innenraum einer Reinigungsmaschine, beispielsweise einer Geschirrspülmaschine, eingesetzt werden. Als Dosierhilfen sind dabei beispielsweise Netze oder Beutel ebenso denkbar wie Vorrichtungen, welche die Dosiereinheit zu einem gegebenen Zeitpunkt automatisch in den Innenraum der Reinigungsmaschine abgeben. Zur Gruppe dieser automatischen Dosiersysteme zahlen dabei auch die Dosierkammern automatischer Geschirrspülmaschinen.

Die Raumform der Formkörper ist in ihren Dimensionen den Einspülkammer von handelsüblichen Haushaltswaschmaschinen oder der Dosierkammer handelsublicher Geschirrspülmaschinen vorzugsweise angepasst, so dass die Formkörper ohne Dosierhilfe direkt in die Einspülkammer eindosiert werden können, wo sie sich während des Einspülvorgangs auflösen, bzw. von wo aus sie während das Reinigungsvorgangs freigesetzt werden.

Werden Dosierhilfen eingesetzt, so ist der Formkörper in ihrer Raumform vorzugsweise den Abmessungen dieser Dosierhilfe angepasst Besonders bevorzugte Formkörper weisen Abmessungen im Bereich 5 cm x 3 cm x 2 cm, vorzugsweise Im Bereich 4,5 cm × 2,5 cm x 2 cm, besonders bevorzugt im Bereich 4 cm x 2 cm, 2 cm auf.

Die Oberseite der Tablette ist erfindungsgemäß mit einer Vorwölbung versehen. Der Vorwölbung auf der Täblettenoberseite entspricht dabei eine Mulde auf dem Oberstempel der Tablettenpresse (siehe unten). Erfindungsgemäß ist die horizontale Ausdehnung der Vorwölbung auf der Ebene der Tablettenoberfläche größer ist deren Höhe. In anderen Worten weist die Vorwölbung in x,y-Richtung auf der Ebene der Tablettenoberseite eine größere Ausdehnung auf als in z-Richtung der Tablettenhöhe. Bei erfindungsgemäß bevorzugten Tabletten beträgt die horizontale Ausdehnung der Vorwölbung auf der Ebene der Tablettenoberfläche das 1,5-fache bis 15-fache, vorzugsweise das 1,5-fache bis 10-fache, besonders bevorzugt das 2-fache bis 8-fache der Höhe der Vorwölbung.

Erfindungsgemäße wasch- und Reinigungsmittelformkörper sind dadurch gekennzeichnet, dass die Vorwölbung aus einer wenigstens anteilsweise planen Oberseite herausragt. Als "plane Oberseite" werden dabei neben vollständig planen Oberseiten auch solche konvexe oder konkave Oberseiten bezeichnet, sofern diese Oberseiten keine Höhenunterschiede von mehr als 2 mm, vorzugsweise keine Hohenunterschiede von mehr als 1 mm aufweisen. Die Oberseite des Formkörpers ist vorzugsweise deckungsgleich mit der Unterseite des Formkörpers und mit dieser durch orthogonal auf Ober- und Unterseite stehenden Mantel- oder Seitenflächen gleicher Höhe verbunden. Ober- und Unterseite sind folglich vorzugsweise planparallel zueinander angeordnet Insbesondere der die Vorwölbung umgebende plane Bereich der Oberseite verläuft in einer bevorzugten Ausführungsform wenigstens anteilsweise, vorzugsweise jedoch vollständig planparallel zur Unterseite der Tablette.

Die auf der Oberseite befindliche Vorwölbung ist derart auf der Oberseite zentriert, dass sie vollständig von planen Bereichen der Oberseite umgeben ist. Die Mindestbreite der die Vorwölbung umgebenden planen Oberfläche, nachfolgend auch als "Steg" bezeichnet, betragt vorzugsweise mindestens 1,5 mm, vorzugsweise mindestens 2 mm. Wasch- oder Reinigungsmittelformkörper, dadurch gekennzeichnet, dass die Vorwölbung von einem Steg mit einer Mindestbreite von 1,5 mm, vorzugsweise mindestens 2 mm umgeben ist, werden erfindungsgemäß bevorzugt. Wasch- und Reinigungsmittelformkörper mit einer Stegbreite oberhalb 3 mm, insbesondere zwischen 3 und 8 mm bzw. 3 und 6 mm werden besonders bevorzugt.

Die Stegbreite lasst sich unabhängig von den absoluten Abmessungen des Formkörpers auch als relative Große definieren, wobei erfindungsgemäß insbesondere solche Wasch- oder Reinigungsmittelformkörper bevorzugt werden, deren Vorwölbung von einem Steg mit einer relativen Stegbreite ≤ 0,5, vorzugsweise ≤ 0,4 und insbesondere ≤ 0,3 umgeben ist. Die relative Stegbreite ist eine Größe, die unabhängig von der Geometrie des Formkörpers und der Geometrie der Vorwölbung ist und sich als Quotient aus der Stegbreite und der Breite des Formkörpers ergibt. Bei einem rechteckigen Formkörper mit symmetrisch angeordneter rechteckiger Vorwölbung ist die Stegbrelte über den gesamten Steg hinweg konstant, bei einer runden oder ellipsoiden Vorwölbung variiert die Stegbreite, da mit der Krümmung der Vorwolbung ein vergrößerter Abstand zur Formkörperkante resultiert. In diesen Fällen ist die absolute Stegbreite der kleinste Abstand des Muldenrandes zum Rand des Formkörpers. Bei Formkörpern, deren Vorwölbungen eine andere Form als der Formkörper selbst aufweisen, kann die Stegbreite bei einem Längsschnitt durch den Formkörper einen anderen Wert haben als bei einem Querschnitt. Dies ist im Rahmen der vorliegenden Erfindung problemlos möglich, solange für jede zu bestimmende relative Stegbreite das Kriterium ≤ 0,5 erfüllt ist Aus technischen Gründen wird stets eine begrenzte Anzahl von Stegbreiten bevorzugt, da symmetrisch angeordnete Vorwölbungen einen deutlich höheren ästhetischen Reiz ausüben als unsymmetrisch angeordnete. Technisch vorteilhafte Ausgestaltungen sind beispielsweise runde Tabletten mit einer konzentrisch angeordneter runder Vorwölbung (eine einzige Stegbreite), quadratische Formkörper mit einer runden Vorwölbung, deren Mittelpunkt ebenfalls im Mittelpunkt des Quadrats liegt (eine Stegbreite), rechteckige Formkörper mit einer runden oder ellipsenförmigen Vorwölbung, die symmetrisch angeordnet ist (je nach Ausgestaltung eine oder zwei Stegbreiten) sowie rechteckige Formkörper mit einer symmetrisch angeordneten rechteckigen Vorwölbung (je nach Ausgestaltung eine oder zwei Stegbreiten).

Die Oberseite der Basistablette kann in ihrem Randbereich eine Fase, also eine abgeschrägte Fläche, aufweisen, die durch ab- oder anfasen bzw. abschrägen der Formkörperkante erhalten wurde. Diese Fase kann beispielsweise einen Winkel von 45° aufweisen. Ist die Fase nicht durchgängig, so spricht man von einer abgesetzten Fase. Weist die Oberseite eine Fase auf, so ist diese Fase Bestandteil des zuvor bezeichneten Stegs. In einem solchen Fall ist der Steg jedoch stets breiter als die Fase.

Bevorzugte Formkörper mit Vorwölbung weisen eine rechteckige Form auf und besitzen unterschiedliche relative Stegbreiten an Längs- und Querschnitt. Die Vorwölbung kann hierbei kreisrund, ellipsenförmig bzw. ellipsoid oder rechteckig sein.

Es ist erfindungsgemäß aber auch möglich, dass rechteckige Formkörper hergestellt werden, bei denen die relativen Stegbreiten an Längs- und Querschnitt identisch sind. Auch hierbei können die Vorwölbungen rund, ellipsenförmig bzw. ellipsoid oder rechteckig sein.

Bei den genannten rechteckigen Formkörpern führt die identische relative Stegbreite an Längs- und Querschnitt dazu, dass die absoluten Stegbreiten aufgrund der Unterschiede zwischen Länge und Breite unterschiedlich sind. Einzige Ausnahme sind hierbei die Formkörper mit quadratischer Grundfläche als Spezialfall eines Rechtecks, bei denen gleiche relative Breiten gleiche absolute Breiten bedingen. Im Rahmen der vorliegenden Erfindung kann der Fachmann sowohl die absoluten als auch die relativen Stegbreiten identisch oder unterschiedlich wählen, je nachdem, welchen ästhetischen Eindruck er bevorzugt. Auswahlkriterium ist hierbei lediglich, dass die relative Stegbreite an der randnächsten Stelle der Vorwölbung an jeder Formkörperkante ≤ 0,5 ist.

Es ist im Rahmen der vorliegenden Erfindung ebenfalls problemlos möglich, dass die Basistabletten eine kreisrunde Form aufweisen.

Geeignete Formen für die Vorwölbung kann der Fachmann in Abhängigkeit von der Form des Wasch- und Reinigungsmittelformkörpers auswählen - seiner Formulierungsfreiheit sind dabei keine Grenzen gesetzt, so dass auch achteckige Formkörper mit runden oder viereckigen (oder anderen) Vorwölbungen denkbar sind. Bei solchen Formkörpern wären dann maximal acht relative Stegbreiten zu berücksichtigen. Bevorzugt sind viereckige, kreisrunde oder ellipsenförmige bzw. ellipsoide Vorwölbungen.

Analog zur Definition einer relativen Stegbreite kann auch eine relative Höhe der Vorwölbung definiert werden, wobei die relative Höhe der Vorwölbung dem Quotienten aus der Höhe des Formkörpers im Bereich der Vorwölbung und der Höhe des Formkörpers im Bereich der die Verwölbung umgebenden planen Oberseite entspricht. Bevorzugte Wasch- oder Reinigungsmittelformkörper zeichnen sich dadurch aus, dass die Vorwölbung eine relative Höhe ≥ 1,05 aufweist. Wasch- und Reinigungsmittelformkörper, deren Vorwölbung eine relative Höhe oberhalb 1,1, insbesondere zwischen 1,1 und 1,4 bzw. zwischen 1,1 und 1,3 aufweisen, werden besonders bevorzugt.

Die Vorwölbung kann orthorhombisch sein, also die Form eines Ziegelsteins aufweisen, sie kann aber auch in der Draufsicht - wie bereits ausgeführt - beispielsweise rund oder ellipsenförmig sein. Auch die Form der Vorwölbung im Längs- oder Querschnitt des Formkörpers muss nicht rechteckig sein. Es ist vielmehr bevorzugt, dass die Vorwölbung im Querschnitt die Form eines Dreiecks aufweist, doch sind Vorwölbungen, die auch im Längs- und/oder Querschnitt die Form einer abgeschnittenen Ellipse oder eines Halbkreises aufweisen, besonders bevorzugt. Mit anderen Worten sind insbesondere solche Wasch- und Reinigungsmittelformkörper bevorzugt, bei denen die Konturlinie der Vorwölbung vom Rand bis zum Mittelpunkt stetig ansteigt und eine nach oben gewölbte Krümmung aufweist.

Wasch- oder Reinigungsmitteltablette, dadurch gekennzeichnet, dass die Vorwölbung im Querschnitt die Form eines Halbellipsoiden oder einer Halbkugel, bzw. die Form eines Ellipsoidsegments oder eines Kugelsegments besitzt, werden erfindungsgemäß bevorzugt. Weiterhin bevorzugt werden Wasch- oder Reinigungsmitteltabletten, bei denen die Vorwölbung im Querschnitt zylinderische Seitenwände und eine konvexe Oberseite aufweist. In einer speziellen Ausführungsform weist die Vorwölbung die Form eines Kegels oder eines Kegelsegments auf.

Weist die Vorwölbung eine Oberseite und eine oder mehrere die Oberseite mit der Oberseite des Formkörpers verbindende Mantel- oder Seitenflächen auf, so steht/stehen diese Seitenfläche(n) vorzugsweise nicht orthogonal auf der Oberseite des Formkörpers sondern sind statt dessen in Richtung auf den Mittelpunkt der Vorwölbung geneigt, da durch eine solche Ausgestaltung die Entformbarkeit der Formkörper aus der Presse deutlich verbessert werden kann.

Die Vorwölbung bedeckt vorzugsweise zwischen 20 und 80 %, bevorzugt zwischen 30 und 70 % und besonders bevorzugt zwischen 30 und 60 % der Oberseite des Formkörpers.

Die erfindungsgemäßen Wasch- und Reinigungsmitteltabletten können ein- oder mehrphasig ausgestaltet sein. Wasch- oder Reinigungsmitteltabletten, die zwei, drei oder mehr Phasen, vorzugsweise zwei, drei oder vier Schichten aufweisen, werden erfindungsgemäß bevorzugt.

Die einzelnen Phasen von zwei- oder mehrphasigen Tabletten sind vorzugsweise in Schichten angeordnet. Der Gewichtsanteil der kleinsten Phase beträgt, bezogen auf die gesamte Tablette vorzugsweise mindestens 5 Gew.-%, bevorzugt mindestens 10 Gew.-% und insbesondere mindestens 20 Gew.-%. Der Gewichtsanteil der Phase mit dem höchsten Gewichtsanteil an der Tablette beträgt bei zweiphasigen Tabletten vorzugsweise nicht mehr als 90 Gew.-%, bevorzugt nicht mehr als 80 Gew.-% und insbesondere zwischen 55 und 70 Gew.-%. Bei dreiphasigen Tabletten beträgt der Gewichtsanteil der Phase mit dem höchsten Gewichtsanteil an der Tablette vorzugsweise nicht mehr als 80 Gew.-%, bevorzugt nicht mehr als 70 Gew.-% und insbesondere zwischen 40 und 60 Gew.-%.

Der bevorzugte zwei- oder mehrphasige Aufbau dieser Tablette dient vorzugsweise der Trennung von miteinander unverträglichen Inhaltsstoffen dieser Dosiereinheit.

Wie weiter unten bei der Beschreibung des erfindungsgemäßen Herstellverfahrens ausgeführt, wird das zu Tabletten zu verpressende, meist pulverförmig oder feinkörnige Material, wenn nicht besonders aufwendige und die Produktion behindernde Vorkehrungen für eine spezielle Verteilung getroffen werden, bei Einfüllen in der Pressmatrize etwa gleichmäßig verteilt. Dies hat zur Folge, dass das Material an den Stellen, an denen das Profil des Prägeelements die höchsten Erhebungen aufweist am starksten komprimiert werden muss. Obwohl das zu verpressende Material den höchsten Druckspitzen durch eine Bewegung in Richtung der weniger hoch beanspruchten Bereiche auszuweichen versucht, treten In den Bereichen der höchsten Profilerhebungen auch die höchsten spezifischen Flachendrücke auf. Kennzeichnend für bevorzugte erfindungsgemäße Wasch- oder Reinigungsmittelformkörper ist folglich eine heterogene Dichtevertellung Innerhalb der Basistablette, wobei die Dichte der Tablette im Bereich der Vorwölbung im geringsten ist, während sie in dem die Vorwölbung umgebenden Bereich, insbesondere im Randbereich der Tablette deutlich höher Ist.

In einer bevorzugten Ausführungsform unterscheiden sich die Dichten der Tablettenmatrix innerhalb einer Phase um mindestens 0,05 g/cm³, vorzugsweise um mindestens 0,1 g/cm³ und insbesondere um mindestens 0,2 g/cm³ bzw. 0,3 g/cm³, wobei die Dichte im Randbereich der Tablette höher ist als In ihrem Zentrum. Die durchschnittliche Dichte der gesamten Tablettenphase bzw. der gesamten Tablette liegt vorzugsweise Im Bereich von 1.0 bis 2,8 g/cm³, vorzugsweise Im Bereich von 1,2 bis 2,5 g/cm³ und insbesondere im Bereich von 1,3 bis 2,0 g/cm³.

Die zuvor beschriebene heterogene Dichtverteilung innerhalb der Tablettenphasen hat den Vorteil, dass der Tablettenrang eine ausreichende Härte for den Transport bei gleichzeitig guten Zerfallseigenschaften aufweist.

Die Tablette wird in vorbestimmter Raumform und vorbestimmter Größe gefertigt, wobei als Raumform praktisch alle sinnvoll handhabbaren Ausgestaltungen in Betracht kommen. Bevorzugt werden jedoch insbesondere Würfel. Quader und entsprechende Raumelemente mit rechteckiger Grundfläche und vier ebenen, orthogonal auf der Grundfläche bzw. Unterseite stehenden, ebenen Seitenflächen sowie insbesondere zylinderförmige Ausgestaltungen mit kreisförmiger oder ovaler Grundfläche bzw. Unterseite.

Die Vorwölbung dieser ein- oder mehrphasigen Tabletten mit heterogener Dichteverteilung ist von einem planen Randbereich umgeben, welcher vorzugsweise wenigstens anteilsweise, besonders bevorzugt jedoch vollständig planparallel zur Unterseite der Tablette verläuft.

Die Oberphase ist konvex ausgeführt. Diese gekrümmte Steigung unterscheidet erfindungsgemäße Tabletten mit Vorwölbung von Tabletten mit einfacher flacher, als linear ansteigender Fase.

Der Wölbungsradius der gewölbten Oberphase beträgt zwischen 0,1d und 2 d, bevorzugt zwischen 0,2 d und 1,6 d, bevorzugt zwischen 0,4 d und 1,2 d, mit "d" als dem maximalen Durchmesser der Unterseite der gewölbten Phase.

Die konvexe Wölbung ist im Zentrum der Oberseite abgeflacht, wobei der abgeflachte Bereich vorzugsweise planparallel zur Unterseiten der Tablette verläuft. Das Verhältnis von maximalem Durchmesser des abgeflachten Bereichs zu maximalem Durchmesser der Unterseite der gewölbten Phase beträgt vorzugsweise zwischen 0,1 und 0,9, bevorzugt zwischen 0,2 und 0,8 und insbesondere zwischen 0,4 und 0.7.

Bevorzugt werden insbesondere solche Tabletten, bei denen der abgeflachte Bereich der Oberseite zwischen 10 % und 80 % vorzugsweise zwischen 12 % und 60%, besonders bevorzugt zwischen 15 % 50% der gesamten Oberfläche der Oberseite ausmacht.

Besonders bevorzugt werden zweiphasige, insbesondere zweischichtige Tabletten mit der zuvor beschriebenen heterogenen Dichteverteilung und
- einer kreisrunden Unterseite mit einem Durchmesser zwischen 30 und 60, vorzugsweise zwischen 35 und 55 mm;
- einer orthogonal auf der Unterseite stehenden ebenen Seitenfläche mit einer Höhe zwischen 4 und 12, vorzugsweise 6 und 10 mm;
- einer oberhalb der ebenen Seitenfläche anschließenden gewölbten Oberseite mit einem Wölbungsradius zwischen 0,2 d und 1,6 d, bevorzugt zwischen 0,4 d und 1,2 d, mit "d" als dem Durchmesser der kreisrunden Unterseite;
- einer Gesamthöhe zwischen 15 und 30, vorzugsweise zwischen 18 und 25 mm, wobei
- die gewölbte Oberseite in ihrem Zentrum derart abgeflacht ist, dass eine plane Fläche entsteht, die planparallel zur Unterseite der Tablette verläuft und einen Flächeninhalt aufweist, der zwischen 10 und 80, vorzugsweise zwischen 15 und 60, besonders bevorzugt zwischen 20 und 40 % des Flächeninhalts der kreisrunden Unterseite beträgt.

Die zuvor beschriebenen erfindungsgemäßen Mittel enthalten wasch- oder reinigungsaktive Substanzen, vorzugsweise aus der Gruppe der Gerüststoffe, Tenside, Polymere, Bleichmittel, Bleichaktivatoren, Enzyme, Glaskorrosionsinhibitoren, Korrosionsinhibitoren, Desintegrationshilfsmittel, Duftstotfe und Parfümträger.

Für die Herstellbarkeit, insbesondere die Entformbarkeit erfindungsgemäßer Wasch- und Reinigungsmittelformkörper hat es sich als vorteilhaft erwiesen, dass der Formkörper ein Polymercompound oder ein Enzymgranulat enthält. Wasch- oder Reinigungsmittelformkörper, die in der Basistabeitte ein Polymercompound oder ein Enzymgranulat enthalten, werden aus diesem Grunde erfindungsgemäß bevorzugt.

Die Herstellung von Wasch- oder Reinigungsmitteltabletten erfolgt bevorzugt in dem Fachmann bekannter Weise durch Verpressung partikulärer Ausgangssubstanzen. Zur Herstellung der Tabletten wird das Vorgemisch in einer so genannten Matrize zwischen zwei Stempeln zu einem festen Komprimat verdichtet Dieser Vorgang, der Im Folgenden kurz als Tablettierung bezeichnet wird, gliedert sich in vier Abschnitte: Dosierung, Verdichtung (elastische Verformung), plastische Verformung und Ausstoßen. Die Tablettierung erfolgt dabei vorzugsweise auf so genannten Rundläuferpressen.

Bei der Tablettierung mit Rundläuferpressen hat es sich als vorteilhaft erwiesen, die Tablettierung mit möglichst geringen Gewichtschwankungen der Tablette durchzuführen. Auf diese Weise lassen sich auch die Härteschwankungen der Tablette reduzieren. Geringe Gewichtschwankungen können auf folgende Weise erzielt werden:
- Verwendung von Kunststoffeinlagen mit geringen Dickentoleranzen
- Geringe Umdrehungszahl des Rotors
- Große Füllshuhe
- Abstimmung des Füllschuhflügeldrehzahl auf die Drehzahl des Rotors
- Füllschuh mit konstanter Pulverhöhe
- Entkopplung von Füllschuh und Pulvervorlage

Zur Verminderung von Stempelanbackungen bieten sich sämtliche aus der Technik bekannte Antihaftbeschichtungen an. Besonders vorteilhaft sind Kunststoffbeschichtungen, Kunststoffeinlagen oder Kunststoffstempol. Auch drehende Stempel haben sich als vorteilhaft erwiesen, wobei nach Möglichkeit Ober- und Unterstempel drehbar ausgeführt sein sollten, Bei drehenden Stempeln kann auf eine Kunststoffeinlage in der Regel verzichtet werden. Hier sollten die Stempelober flachen elektropoliert sein.

Im Rahmen der vorliegenden Erfindung bevorzugte Verfahren sind dadurch gekennzeichnet, dass die Verpressung bei Pressdrücken von 0,01 bis 50 kNcm⁻², vorzugsweise von 0,1 bis 40 kNcm⁻² und insbesondere von 1 bis 25 kNcm⁻² erfolgt.

Ein weiterer Gegenstand der vorliegenden Anmeldung ist daher ein Verfahren zur Herstellung einer erfindungsgemäßen Wasch- oder Reinigungsmitteltablette, umfassend die Schritte:
a) Einbringen einer ersten teilchenförmigen Zusammensetzung in die Matrize einer Tablettenpresse;
b) Verpressen der ersten teilchenförmigen Zusammensetzung mittels eines Pressstempels, der auf seiner Pressfläche mindestens eine Mulde aufweist.

Rundlaufpressen können zur Erhöhung des Durchsatzes auch mit zwei Füllschuhen versehen werden, wobei zur Herstellung einer Tablette nur noch ein Halbkreis durchlaufen werden muss.

Wie eingangs erwähnt lassen sich die Tabletten im Rahmen der vorliegenden Erfindung ebenfalls mehrphasig, insbesondere mehrschichtig, ausgestalten. Die Formkörper können dabei in vorbestimmter Raumform und vorbestimmter Größe gefertigt werden. Als Raumform kommen praktisch alle sinnvoll handhabbaren Ausgestaltungen in Betracht, beispielsweise also die Ausbildung als Tafel, die Stab- bzw. Barrenform, Würfel, Quader und entsprechende Raumelemente mit ebenen Seitenflächen sowie insbesondere zylinderförmige Ausgestaltungen mit kreisförmigem oder ovalem Querschnitt. Diese letzte Ausgestaltung erfaßt dabei die Darbietungsform von der Tablette bis zu Kompakten Zylinderstücken mit einem Verhältnis von Höhe zu Durchmesser oberhalb 1.

Zur Herstellung zwei- und mehrschichtiger Formkörper werden mehrere Füllschuhe hintereinander angeordnet, ohne dass die leicht angepresste erste Schicht vor der weiteren Befüllung ausgestoßen wird. Durch geeignete Prozeßführung sind auf diese Weise auch Mantel- und Punkttabletten herstellbar, die einen zwiebelschalenartigen Aufbau haben, wobei im Falle der Punkttablette die Oberseite des Kerns bzw. der Kernschichten nicht Oberdeckt wird und somit sichtbar bleibt Auch Rundlauftabletbenpressen sind mit Einfach- oder Mehrfachwerkzeugen ausrüstbar, so dass beispielsweise ein äußerer Kreis mit 50 und ein innerer Kreis mit 35 Bohrungen gleichzeitig zum Vorpressen benutzt werden. Die Durchsatze moderner Rundlauftablettenpressen betragen über eine Million Formkörper pro Stunde.

Entsprechende Verfahrensvarianten, dadurch gekennzeichnet, dass im Anschluss an Schritt b) des erfindungsgemäßen Verfahrens die folgenden weiteren Schritte durchgeführt werden:
c) Einbringen einer zweiten teilchenförmigen Zusammensetzung in die Matrize einer Tablettenpresse;
d) Verpressen der zweiten teitchenförmigen Zusammensetzung mittels eines Pressstempels, der auf seiner Pressfläche mindestens eine Mulde aufweist,
werden erfindungsgemäß bevorzugt.

Nach dem Verpressen weisen die Wasch- und Reinigungsmittelformkörper eine hohe Stabilität auf. Die Bruchfestigkeit zylinderförmiger Formkörper kann über die Meßgröße der diametrale Bruchbeanspruchung erfasst werden. Diese ist bestimmbar nach $σ = \frac{2 ⁢ P}{π ⁢ Dt}$

Hierin steht σ für die diametrale Bruchbeanspruchung (diametral fracture stress, DFS) In Pa, P ist die Kraft in N, die zu dem auf den Formkörper ausgeübten Druck führt der den Bruch des Formkörpers verursacht, D ist der Formkörperdurchmesser in Meter und t ist die Höhe der Formkörper.

In einer bevorzugten Ausführungsform wird zur Verpressung ein Oberstempel eingesetzt wird, der auf seiner Pressfläche mindestens eine Mulde aufweist, deren horizontate Ausdehnung auf der Ebene der Pressfläche größer ist als deren Tiefe und zum Pressen von Vorwölbungen geeignet ist.

Das zu Tabletten zu verpressende, meist pulverförmige oder feinkörnige Material wird, wenn nicht besonders aufwendige und die Produktion behindernde Vorkehrungen für eine spezielle Verteilung getroffen werden, bei Einfüllen in der Pressmatrize etwa gleichmäßig verteilt. Dies hat zur Folge, dass das Material an den Stellen, an denen das Profil des Prägeelements die höchsten Erhebungen aufweist, am stärksten komprimiert werden muss. Obwohl das zu verpressende Material den höchsten Druckspitzen durch eine Bewegung in Richtung der weniger hoch beanspruchten Bereiche auszuweichen versucht, treten in den Bereichen der höchsten Profilerhebungen auch die höchsten spezifischen Flächendrücke auf.

Ein Tablettierstempel, dessen Prägeelement in der beschriebenen Form ausgeführt ist, ist In vorteilhafter Weise anhaftverhütend oder zumindest adhäsionsreduzierend. Mit einem solchen Presswerkzeug können lange Werkzeugstandzeiten und einwandfreie Tablettenoberflächen erreicht werden.

Die Beschichtung der Grundfläche des Prägeelements sollte folglich zugleich hart und widerstandsfähig gegen hohe Flächenbelastungen sein, zum anderen aber auch eine reibungsmindernde oder schmierende Eigenschaft aufweisen. Hierzu haben sich nickelhaltige Oberflächenbeschichtungen als sehr geeignet erwiesen, in denen feinste PTFE-Partikel (Teflon) eingeschlossen sind. Diese verleihen dem Überzug anhaftverhütende und materialfressen-verhütende Eigenschaften. Alternativ dazu hat sich auch eine Ausführungsform für die adhäsionsreduzierende Beschichtung bewährt, bei der das Grundbeschichtungsmaterial statt aus Nickel aus einer Nickel-Phosphor-Legierung besteht. Erfindungsgemäß bevorzugte Verfahren sind dadurch gekennzeichnet, dass die Pressfläche des Pressstempels adhäsionsreduzierend beschichtet ist.

Als weitere Alternative für die Oberflächenbeschichtung mit zumindest adhäsions-reduzierender Wirkung, die aber auch ansonsten die Anforderungen an Härte und Beständigkeit erfüllt, hat sich eine Beschichtung aus Diamantpartikel enthaltendem Graphit bewährt. Dabei wird die Oberfläche des Zapfens mit einer Graphitlage beschichtet, die als schmierend oder gleitfördernd bekannt sind, und die hier gleichzeitig als Binder zur Fixierung von Diamantpartikeln dient, die ihrerseits der Oberfläche die erforderliche Härte verleihen. Versuche mit diesen Oberflächenbeschichtungen der Erhebungen für die Verstärkungsvertiefungen haben gezeigt, dass auch bei sehr langen Standzeiten der Werkzeuge keine Materialanhaftungen zu beobachten waren. Es ist daher bevorzugt, dass die zumindest adhäsionsreduzierende Beschichtung im wesentlichen aus Kohlenstoff besteht.

In einer weiteren bevorzugten Ausführungsform ist die Pressfläche des Presstempels wenigstens anteilsweise aus Kunststoff, vorzugsweise einem Polyamid, gefertigt.

Für die Ausgestaltung des Prägelements des Oberstempels ergeben sich hinsichtlich der Ausführung von Grundfläche und Mulde drei Alternativen:
- Grundfläche und Mulde sind aus dem gleichen Material gefertigt;
- Grundfläche und Mulde sind aus unterschiedlichem Material gefertigt, wobei das zur Fertigung der Grundfläche eingesetzte Material eine höhere Härte und geringere Walkbarkeit aufweist als das zur Fertigung der Mulde eingesetzte Material, wobei sich diese Variante insbesondere in Bezug auf die Haltbarkeit und der Prägeelemente als vorteilhaft erwiesen hat;
- Grundfläche und Mulde sind aus unterschiedlichem Material gefertigt, wobei das zur Fertigung der Grundfläche eingesetzte Material eine geringere Härte und höhere Walkbar keit aufweist als das zur Fertigung der Mulde eingesetzte Material, wobei sich diese Variante insbesondere in Bezug auf das Auflösungsverhalten der resultierenden Wasch- oder Reinigungsmittelformkörper als vorteilhaft erwiesen hat

Der Begriff "Härte" ist im Rahmen der vorliegenden Erfindung die Bezeichnung für den Widerstand, den ein Festkörper dem Eindringen eines anderen Körpers entgegensetzt. Während beispielsweise bei Mineralien die sogenannte Ritzhärte (Härte nach Mohs) gemessen wird, haben sich technisch andere Verfahren zur Härteprüfung durchgesetzt. Am häufigsten werden hierbei Brinell-, Rockwell- und Vickers-Verfahren (besonders für Stahl und sonstige Metalle) angewendet. Zur Ermittlung der Brinell-Härte (HB, Kugeldruckhärte, DIN 50351) werden genormte Stahl- oder Widiakugeln mit 10 mm Durchmesser und einer Prüflast P (in N ausgedrückt) stoßfrei in die zu prüfenden Stoffe gedrückt und die Oberfläche O (in mm²) der eingedrückten Kalotte des Durchmessers d bestimmt. Die Brinell-Härte ist dann gegeben durch: $HB = \frac{P}{O} = \frac{1}{9 , 817 ⁢ π} ⋅ \frac{2 ⁢ P}{D ⋅ \left(D-\sqrt{{D}^{2} - {d}^{2}}\right)}$

Bei der für höhere Härtegrade geeigneten Bestimmung der Rockwell-Härte (HR) werden entweder ein Diamantkonus (HRC) oder Stahlkugeln von verschiedenen Durchmessern (HRB) in den Werkstoff gepresst. Bei der Bestimmung der Vickers-Härte (HV) benutzt man eine Diamantpyramide mit einem Flächenöffnungswinkel von 136°; auch hier wird die Härte definiert als Last bezogen auf die Eindrucksoberfläche (N/mm²). Bei diesem Prüfverfahren sind die Eindrücke sehr klein, so dass man auch die Härte bei sehr dünnen Schichten bestimmen kann. Analog gilt dies auch für die Knoop-Härte (HK), bei deren Bestimmung eine Diamantpyramide mit rhombischem Grundriß zur Anwendung kommt. Bei der Schlaghärtebestirnmung dient der Durchmesser eines Kugeleindrucks, der durch Schlag mit dem Handhammer (Poldihammer, Skleroskop) oder durch eine gespannte Feder erzeugt wurde, als Berechnungsgrundlage. Ein anderes, ebenfalls dynamisches Verfahren zur Härtebestimmung ist das Rücksprung-Verfahren. Die auf diese Weise ermittelte Shore-Härte wird bei Stahl durch die Kugelfallprobe als Rückprallhärte bestimmt bzw. bei Gummi und anderen Elastomeren als Eindring-Widerstand gegen einen Kegelstumpf gemessen. Bei härteren Kunststoffen, z.B. bei harten Thermoplasten und besonders bei Duroplasten, mißt man die Kugeldruckhärte als Quotient aus Prüfkraft und Oberfläche des Eindrucks einer Stahlkugel (5 mm Durchmesser) nach 10, 30 od. 60 Sekunden unter Last.

Zur Herstellung von Pressflächen mit besonderes hohen Härten sind insbesondere Metalle geeignet, weshalb Verfahren, bei denen die Pressfläche des Pressstempels wenigstens anteilsweise aus Metall gefertigt ist, erfindungsgemäß bevorzugt werden.

Als walkbares Material für die Bildung der Grundfläche wurde vorstehend beschrieben. In Versuchen hat sich gezeigt, dass beispielsweise mit dem Polyuretan-Werkstoff Vulkollan oder dem PVC-Werkstoff Mipolam sehr gute Ergebnisse erzielt werden konnten. Über Einsatzzeiten von mehreren tausend Pressungen wurden keinerlei Anhaftungen an dem Grundflächenmaterial festgestellt.

Zur Herstellung der zu Beginn beschriebenen bevorzugten Tablettenformen weisen die Prägeelemente der Oberstempel in bevorzugten Verfahrensvarianten eine diesen Ausgestaltungsformen entsprechende Geometrie auf. So sind bevorzugte erfindungsgemäße Verfahren dadurch gekennzeichnet, dass die Mulde in der Pressfläche des Pressstempels allseitig von einem Steg mit einer Mindestbreite von 1,5 mm, vorzugsweise mindestens 2 mm umgeben ist, wobei der die Mulde in der Pressfläche des Pressstempels allseitig umgebende Steg vorzugsweise eine relative Stegbreite ≤ 0,5 aufweist.

Die Mulde in der Pressfläche des Presstempels in vorzugsweise von einer planen Grundfläche umgeben und weist in bevorzugten Ausführungsformen im Querschnitt die Form eines Halbellipsoiden oder einer Halbkugel, bzw. die Form eines Ellipsoidsegments oder eines Kugelsegments oder zylindrische Seitenwände und eine konkave Bodenfläche auf und ist in einer besonders bevorzugten Ausführungsform im Querschnitt wenigstens anteilsweise kegelförmig ausgebildet.

## Patentansprüche

1. Wasch- oder Reinigungsmitteltablette aus verpresstem teilchenförmigem Material, umfassend eine Oberseite und eine Unterseite sowie mindestens eine die Ober- und Unterseite verbindende Seitenfläche, **dadurch gekennzeichnet, dass** die Tablettenmatrix eine heterogene Dichteverteilung aufweist, bei der die Dichte innerhalb einer Phase in wenigstens einer zur Unterseite der Tablette planparallelen Schnittebene vom Seitenrand der Tablette zum Zentrum der Tablette abnimmt, und die Oberseite eine konvexe Wölbung aufweist, die aus einer planen Oberseite herausragt, wobei der Wölbungsradius der gewölbten Oberphase zwischen 0,1 und 2 des maximalen Durchmessers der Unterseite der gewölbten Phase beträgt und die konvexe Wölbung im Zentrum abgeflacht ist.

2. Wasch- oder Reinigungsmitteltablette nach Anspruch 1, **dadurch gekennzeichnet, dass** der Wölbungsradius der gewölbten Oberphase zwischen 0,2 und 1,6, bevorzugt zwischen 0,4 und 1,2 des maximalen Durchmessers der Unterseite der gewölbten Phase beträgt.

3. Wasch- oder Reinigungsmitteltablette nach Anspruch 1 oder 2, **dadurch gekennzeichnet, dass** der abgeflachte Bereich im Zentrum der Oberseite planparallel zur Unterseite der Tablette verläuft.

4. Wasch- oder Reinigungsmitteltablette nach einem der Ansprüche 1 bis 3, **dadurch gekennzeichnet, dass** das Verhältnis von maximalem Durchmesser des abgeflachten Bereichs zum maximalen Durchmesser der Unterseite der gewölbten Phase zwischen 0,1 und 0,9, vorzugsweise zwischen 0,2 und 0,8 und insbesondere zwischen 0,4 und 0,7 beträgt.

5. Wasch- oder Reinigungsmitteftablette nach einem der vorhergehenden Ansprüche, **dadurch gekennzeichnet, dass** der abgeflachte Bereich der Oberseite zwischen 10 und 80 %, vorzugsweise zwischen 12 und 60 % und insbesondere zwischen 15 und 50 % der gesamten Oberfläche der Oberseite ausmacht.

6. Wasch- oder Reinigungsmitteltablette nach einem der vorhergehenden Ansprüche, **dadurch gekennzeichnet, dass** die Vorwölbung von einem Steg mit einer Mindestbreite von 1,5 mm, vorzugsweise von 2 mm umgeben ist.

7. Wasch- oder Reinigungsmitteltablette nach einem der vorhergehenden Ansprüche, **dadurch gekennzeichnet, dass** die Vorwölbung eine relative Höhe Höhe ≥ 1,05 aufweist.

8. Verfahren zur Herstellung einer Wasch- oder Reinigungsmitteltablette nach einem der Ansprüche 1 bis 7, umfassend die Schritte:
a) Einbringen einer ersten teilchenförmigen Zusammensetzung in die Matrize einer Tablettenpresse;
b) Verpressen der ersten teilchenförmigen Zusammensetzung mittels eines Pressstempels, der auf seiner Pressfläche mindestens eine Mulde aufweist.

9. Verfahren nach Anspruch 8, **dadurch gekennzeichnet, dass** die Mulde in der Pressfläche des Pressstempels von einer planen Grundfläche umgeben ist.

10. Verfahren nach einem der vorhergehenden Ansprüche, **dadurch gekennzeichnet, dass** die Mulde in der Pressfläche des Pressstempels allseitig von einem Steg mit einer Mindestbreite von 1,5 mm, vorzugsweise von 2 mm umgeben ist.

11. Verfahren nach einem der vorhergehenden Ansprüche, **dadurch gekennzeichnet, dass** die Mulde in der Pressfläche des Pressstempels allseitig von einem Steg mit einer relativen Stegbreite ≤ 0,4 umgeben ist.

## Claims

1. A washing or cleaning agent tablet made from a press-moulded particulate material, comprising an upper side and an underside together with at least one side face connecting the upper side and underside, **characterised in that** the tablet matrix exhibits a heterogeneous density distribution in which, in at least one section plane plane-parallel to the underside of the tablet, the density within one phase declines from the side edge of the tablet to the centre of the tablet, and the upper side has a convex curvature which projects from a planar upper side, the radius of curvature of the curved upper phase amounting to between 0.1 and 2 times the maximum diameter of the underside of the curved phase and the convex curvature being flattened in the centre.

2. A washing or cleaning agent tablet according to claim 1, **characterised in that** the radius of curvature of the curved upper phase is between 0.2 and 1.6, preferably between 0.4 and 1.2 of the maximum diameter of the underside of the curved phase.

3. A washing or cleaning agent tablet according to claim 1 or claim 2, **characterised in that** the flattened zone in the centre of the upper side extends plane-parallel to the underside of the tablet.

4. A washing or cleaning agent tablet according to any one of claims 1 to 3, **characterised in that** the ratio of the maximum diameter of the flattened zone to the maximum diameter of the underside of the curved phase amounts to between 0.1 and 0.9, preferably between 0.2 and 0.8 and in particular between 0.4 and 0.7.

5. A washing or cleaning agent tablet according to any one of the preceding claims, **characterised in that** the flattened zone of the upper side constitutes between 10 and 80%, preferably between 12 and 60% and in particular between 15 and 50% of the entire surface of the upper side.

6. A washing or cleaning agent tablet according to any one of the preceding claims, **characterised in that** the protrusion is surrounded by a web with a minimum width of 1.5 mm, preferably of 2 mm.

7. A washing or cleaning agent tablet according to any one of the preceding claims, **characterised in that** the protrusion has a relative height of ≥ 1.05.

8. A method for producing a washing or cleaning agent tablet according to any one of claims 1 to 7, comprising the steps
a) introducing a first particulate composition into the tablet press die;
b) press-moulding the first particulate composition by means of a punch which comprises at least one recess on the press surface thereof.

9. A method according to claim 8, **characterised in that** the recess in the press surface of the punch is surrounded by a planar base surface.

10. A method according to any one of the preceding claims, **characterised in that** the recess in the press surface of the punch is surrounded on all sides by a web with a minimum width of 1.5 mm, preferably of 2 mm.

11. A method according to any one of the preceding claims, **characterised in that** the recess in the press surface of the punch is surrounded on all sides by a web with a relative web width of ≤ 0.4.

## Revendications

1. Comprimé d'agent de lavage ou de nettoyage réalisé à partir d'une matière particulaire comprimée, comprenant un côté supérieur et un côté inférieur, ainsi qu'au moins une surface latérale reliant le côté supérieur et le côté inférieur, **caractérisé en ce que** la matrice du comprimé présente une distribution de densité hétérogène, dans laquelle la densité à l'intérieur d'une phase dans au moins un plan de coupe parallèle au plan du côté inférieur du comprimé diminue du bord latéral du comprimé vers le centre du comprimé, et le côté supérieur présente un bombement convexe qui fait saillie par rapport à un côté supérieur plan, le rayon de courbure de la phase supérieure bombée représente entre 0,1 et 2 fois le diamètre maximal du côté inférieur de la phase bombée et le bombement convexe est aplati au centre.

2. Comprimé d'agent de lavage ou de nettoyage selon la revendication 1, **caractérisé en ce que** le rayon de courbure de la face supérieure bombée représente entre 0,2 et 1,6, de préférence entre 0,4 et 1,2 fois le diamètre maximal du côté inférieur de la phase bombée.

3. Comprimé d'agent de lavage ou de nettoyage selon la revendication 1 ou 2, **caractérisé en ce que** la zone aplatie au centre du côté supérieur s'étend parallèlement au plan du côté inférieur du comprimé.

4. Comprimé d'agent de lavage ou de nettoyage selon l'une quelconque des revendications 1 à 3, **caractérisé en ce que** le rapport du diamètre maximal de la zone aplatie au diamètre maximal du côté inférieur de la phase bombée se situe entre 0,1 et 0,9, de préférence entre 0,2 et 0,8 et en particulier entre 0,4 et 0,7.

5. Comprimé d'agent de lavage ou de nettoyage selon l'une quelconque des revendications précédentes, **caractérisé en ce que** la zone aplatie du côté supérieur représente entre 10 et 80 %, de préférence entre 12 et 60 % et en particulier entre 15 et 50 % de la surface totale du côté supérieur.

6. Comprimé d'agent de lavage ou de nettoyage selon l'une quelconque des revendications précédentes, **caractérisé en ce que** la saillie est entourée d'une nervure possédant une largeur minimale de 1,5 mm, de préférence de 2 mm.

7. Comprimé d'agent de lavage ou de nettoyage selon l'une quelconque des revendications précédentes, **caractérisé en ce que** la saillie présente une hauteur relative supérieure ou égale à 1,05.

8. Procédé pour la production d'un comprimé d'agent de lavage ou de nettoyage selon l'une quelconque des revendications 1 à 7, comprenant les étapes dans lesquelles :
a) on incorpore une première composition particulaire dans la matrice d'une machine de fabrication de comprimés ;
b) on comprime la première composition particulaire au moyen d'un poinçon qui présente au moins une cavité sur sa surface de compression.

9. Procédé selon la revendication 8, **caractérisé en ce que** la cavité dans la surface de compression du poinçon est entourée d'une surface de base plane.

10. Procédé selon l'une quelconque des revendications précédentes, **caractérisé en ce que** la cavité dans la surface de compression du poinçon est entourée de toute part d'une nervure possédant une largeur minimale de 1,5 mm, de préférence de 2 mm.

11. Procédé selon l'une quelconque des revendications précédentes, **caractérisé en ce que** la cavité dans la surface de compression du poinçon est entourée de toute part d'une nervure possédant une largeur de nervure relative inférieure ou égale à 0,4.
